# EUROPÄISCHE PATENTSCHRIFT

(11) **EP 1 628 241 B1**
(45) Veröffentlichungstag und Bekanntmachung des Hinweises auf die Patenterteilung: **14.11.2007**
(21) Anmeldenummer: 05014977.2
(22) Anmeldetag: 11.07.2005
(51) Int. Cl.: G06K 9/20, B65C 9/06, B65C 9/40

(54) **Vorrichtung zur Erfassung von Strukturen, wie Profilierungen oder Prägungen, an Körpern von Flaschen oder dergl. Behälter**
Device for detecting structures, such as profiles or stampings, on bodies of bottles or similar containers
Dispositif pour détecter des structures, telles que profilés ou empreintes, dans des corps de bouteilles ou récipients similaires

(30) Priorität: 19.08.2004 DE 102004040164
(43) Veröffentlichungstag der Anmeldung: 22.02.2006
(73) Patentinhaber: KHS AG, 44143 Dortmund (DE)
(72) Erfinder: Hartig, Wolfgang, Dr. rer. nat., 53359 Reinbach (DE)

(56) Entgegenhaltungen:
- WO-A-03/042673
- WO-A-20/04020292
- WO-A-20/04056658
- DE-A1- 3 228 464
- US-A- 5 007 096
- US-A- 5 774 585
- US-A- 6 134 343

## Beschreibung

Die Erfindung betrifft einen Vorrichtung gemäß Oberbegriff Patentanspruch 1. Eine solche Vorrichtung ist aus WO 03/042673 A bekannt.

Speziell bei Flaschen für Getränke ist es bekannt, den jeweiligen Flaschenkörper an seiner Außenfläche in bestimmter Weise reliefartig zu profilieren oder mit Prägungen zu versehen. Nach dem Füllen und Verschließen wird eine solche Flasche dann so etikettiert, dass sich das jeweilige Etikett in das von der Profilierung bzw. Prägung bestimmte Erscheinungsbild der Flasche optimal einfügt und hierfür auf eine vorgesehene Fläche des Flaschenkörpers aufgebracht ist. Um dies zu erreichen, ist es erforderlich, die Flaschen für das Etikettieren mit ihrer Prägung bzw. Profilierung in eine bestimmten Soll-Orientierung auszurichten.

Aufgabe der Erfindung ist es, eine Vorrichtung aufzuzeigen, mit der es möglich ist, die auf Körpern von Flaschen oder dergl. Behältern vorhandenen Profilierungen oder Prägungen zuverlässig und berührungsfrei zu erfassen. Zur Lösung dieser Aufgabe ist eine Vorrichtung entsprechend dem Patentanspruch 1 ausgebildet.

Bei der erfindungsgemäßen Vorrichtung ist das wenigstens eine Sensorelement vorzugsweise eine elektronische Kamera, mit der ein Kamerabild erzeugt wird, welches der an der Außenfläche des jeweiligen Behälters reflektierten Leuchtfläche des Leuchtschirmes entspricht. An glatt ausgebildeten Oberflächenbereichen des Behälters wird der Leuchtschirm im Kamerabild hell wieder gegeben. Prägungen in der Behälterwandung und insbesondere von Profilierungen oder Prägungen gebildete Übergänge oder Ränder erscheinen im Kamerabild als dunkle Bereiche oder dunkle Übergänge. Unter Berücksichtigung der tatsächlichen Ausbildung des jeweiligen Behälters oder der tatsächlichen Ausbildung der Profilierungen oder Prägungen an der Behälteraußenfläche und der Anzahl und Zuordnung der dunklen Bereiche oder Übergänge im Kamerabild können dann die tatsächliche Orientierung (Ist-Orientierung) des jeweiligen Behälters an einer Erfassungsposition sowie die Abweichung von einer Soll-Orientierung ermittelt werden, und zwar beispielsweise zur Erzeugung eines Steuersignals, mit dem dann der jeweilige Behälter durch Drehen um seine Behälterachse in die Soll-Orientierung gebracht wird. Auch andere Struktueren an der Behälterwandung können mit der erfindungsgemäßen Vorrichtung erfasst werden.

An Stelle einer Kamera kann auch eine andere, den jeweiligen Behälter optisch abtastende opto-elektrische Sensoreinrichtung verwendet sein.

Weiterbildungen der Erfindung sind Gegenstand der Unteransprüche. Die Erfindung wird im Folgenden anhand der Figuren an einem Ausführungsbeispiel näher erläutert.

Es zeigen:
- Fig. 1 und 2: in vereinfachter schematischer Darstellung in Draufsicht sowie in Rückansicht eine Vorrichtung zur Erfassung von Strukturen, nämlich von Profilierungen oder Prägungen an Flaschen.

Die in der Figur allgemein mit 1 bezeichnete Vorrichtung dient zur opto-elektronischen Erfassung und Auswertung von Strukturen bzw. Prägungen an Flaschen 2 und ist beispielsweise Bestandteil einer Station, in der die Flaschen 2 für ein nachfolgendes Etikettieren in bezug auf eine Förderrichtung (Pfeil A) durch Drehen um ihre vertikale Flaschenhochachse ausgerichtet werden.

Die Flaschen 2 werden an der Vorrichtung 1 auf einem Transporteur in der Förderrichtung A vorbei bewegt. Der Transporteur ist beispielsweise ein Linear-Förderer, der eine geradlinige Transportstrecke 3 für die Flaschen 2 bildet, oder aber ein um eine vertikale Maschinenachse umlaufend angetriebener Rundtisch, der an seinem Umfang Standflächen für die Flaschen 2 aufweist und eine kreisförmige Transportstrecke 4 für die Flaschen 2 bildet.

Die Vorrichtung 1 besteht u.a. aus einem Leuchtschirm 5 mit einem Leuchtschirmelement 6, welches bei der dargestellten Ausführungsform an seiner Innenseite 6.1 und an seiner Außenseite 6.2 kreiszylinderförmig gekrümmt ausgebildet ist und sich über die gesamte Höhe H und Länge des Leuchtschirmes 5 erstreckt. Der Leuchtschirm 5 ist an einer Seite der jeweiligen Transportstrecke 3 bzw. 4 angeordnet ist, und zwar bei der kreisförmigen Transportstrecke 4 des Rundtisches außerhalb dieser Transportstrecke und seitlich vom Rundtisch.

Die vertikale Krümmungsachse LSA des Leuchtschirmelementes 6 schneidet die jeweilige Transportstrecke 3 bzw. 4, auf der sich die Flaschen 2 mit ihrer Flaschenachse bewegen. Weiterhin ist das Leuchtschirmelement 6 so ausgerichtet, dass diejenige Flasche 2, die sich in der in der Figur 1 dargestellten Erfassungsposition befindet, mit ihrer Achse achsgleich mit der Krümmungsachse LSA angeordnet ist.

Der Leuchtschirm 5 besitzt in vertikaler Richtung, d.h. in der Achsrichtung senkrecht zur Zeichenebene der Figur eine Höhe H, die etwas größer ist als die Höhe des mit der Vorrichtung 1 zu erfassenden Bereichs der Flaschen 2, beispielsweise etwas größer als die Höhe der Flaschen 2. Mit den beiden, in vertikaler Richtung verlaufenden Rändern 5.1 und 5.2 reicht der Leuchtschirm 5 möglichst dicht an die jeweilige Transportstecke 3 bzw. 4 heran, d.h. bei der linearen Transportstrecke 3 erstreckt sich der Leuchtschirm 5 über einen Winkelbereich von etwas weniger als 180° um die vertikale Achse LSA.

Bei der kreisförmigen Transportstrecke 4 kann der Leuchtschirm 5 noch etwas länger ausgebildet sein, d.h. der Leuchtschirm kann sich dann über einen Winkelbereich grö-ßer als 180° um die Achse LSA erstrecken. Der Krümmungsradius, den das Leuchtschirmelement 6 an seiner, der jeweiligen Flasche 2 zugewandten konkaven Innenseite aufweist, ist deutlich größer als der halbe Außendurchmesser, den die Flaschen 2 an ihrem zu erfassenden Bereich aufweisen.

Der Leuchtschirm 5 ist weiterhin so ausgebildet, dass im aktivierten Zustand das Leuchtschirmelement 6 an seiner gesamten konkaven Innenfläche 6.1 mit gleicher oder nahezu gleicher Helligkeit leuchtet. Das Leuchtschirmelement 6 ist hierfür beispielsweise Licht streuend aus einem transluzenten Material ausgeführt und besteht beispielsweise aus einer Scheibe aus Milchglas oder einem milchglasartigen Material. Als Lichtquellen sind an der konvexen Außenseite 6.2 des Leuchtschirmelementes 6 Licht emittierende Elemente vorgesehen, beispielsweise eine Vielzahl von in vertikaler Richtung orientierten Leuchtstofflampen und/oder eine Vielzahl von LEDs oder dergl.

Am Leuchtschirm 5 ist weiterhin eine elektronische Kamera 7 vorgesehen, und zwar bei der dargestellten Ausführungsform an der konvexen Außenseite 6.2 des Leuchtschirmelementes 6. Für diese Kamera 7, die mit ihrer Kameraachse 7.1 in horizontaler Richtung und senkrecht zur Transportstrecke 3 bzw. radial zur kreisförmigen Transportstrecke 4 orientiert ist, besitzt der Leuchtschirm 5 eine Öffnung 8, durch die hindurch die jeweilige, in der Erfassungsposition befindliche Flasche 2 bzw. deren die Prägungen aufweisender Bereich von der Kamera 7 abgebildet wird. Die Kameraachse 7.1 schneidet bei der dargestellten Ausführungsform auch die Achse LSA. Die Kameraachse 7.1 liegt weiterhin in einer vertikalen Mittelebene M, die die Transportstrecke 3 senkrecht schneidet bzw. radial zu der kreisförmigen Transportstrecke 4 orientiert ist und zu der die Vorrichtung 1 spiegelsymmetrisch ausgebildet ist.

An der dem Leuchtschirm 5 gegenüberliegenden Seite der Transportstrecke 3 bzw. 4 ist ein Flächenelement 9 vorgesehen, welches mit einer planen Seite 9.1, die in vertikaler Richtung und senkrecht zur Kameraachse 7.1 orientiert ist, einen dem Leuchtschirm 5 zugewandten weißen Hintergrund bildet. Das Flächenelement 9 bzw. die Fläche 9.1 sind weiterhin so orientiert, dass auch diese Fläche 9.1 spiegelsymmetrisch zu der Mittelebene M ausgebildet ist.

Wie die Figur 1 weiterhin zeigt, ist der Öffnungswinkel α, den die Kamera 7 bzw. das Kameraobjektiv in der horizontalen Achse senkrecht zur Kameraachse 7.1 aufweist, so groß gewählt, dass beidseitig von der sich in der Erfassungsposition befindlichen Flasche 2 auch noch der weiße Hintergrund der Fläche 9.1 abgebildet wird. Der Öffnungswinkel der Kamera 7 in der vertikalen Achsrichtung senkrecht zur Kameraachse 7.1 entspricht beispielsweise dem Öffnungswinkel α, kann hiervon aber auch abweichen, beispielsweise kleiner sein als der Öffnungswinkel α.

Die generelle Arbeitsweise der Vorrichtung 1 lässt sich, wie folgt, beschreiben:

Die jeweils mit einem flüssigen Füllgut gefüllten und verschlossenen Flaschen 2 werden der Vorrichtung 1 nacheinander auf der jeweiligen Transportstrecke 3 bzw. 4 zugeführt, so dass die Flaschen 2 jeweils nacheinander an die Erfassungsposition gelangen. Die jeweilige an dieser Position positionierte Flasche 2 bildet dann mit der Außenfläche ihres Flaschenkörpers eine Art Spiegel- oder Reflexionsfläche, über die mit der Kamera 7 u.a. die leuchtende Innenfläche 6.1 des aktivierten Leuchtschirmes 5 betrachtet wird, wie dies mit den Pfeilen B und C in der Figur 1 angedeutet ist. Glatte und dabei insbesondere auch konzentrisch oder annähernd konzentrisch zur Innenfläche 6.1 des Leuchtschirmes 5 verlaufende Flächen des Flaschenkörpers erscheinen im Bild der Kamera hell, während von Profilierungen oder Prägungen gebildete Übergänge im Kamerabild als dunkle Bereiche oder Übergänge wiedergegeben sind.

Die von der Kamera 7 gelieferten Bilddaten werden in einer eine Bildverarbeitung aufweisenden Auswert- und Steuerelektronik 10 (z.B. Rechner) verarbeitet, die dann u.a. aus der Anzahl sowie der räumlichen Zuordnung der dunklen Übergänge im Kamerabild und unter Berücksichtigung der jeweiligen tatsächlichen Strukturierung oder Prägung des Flaschenkörpers z.B. den Winkel ermittelt, um die jeweilige Flasche 2 um ihre Flaschenachse gedreht werden muss, damit sie die für die Etikettierung notwendige Soll-Orientierung aufweist. Die Auswert- und Steuerelektronik 10 liefert hierfür dann an einem Ausgang z.B. ein entsprechendes Steuersignal an eine nicht dargestellte Flaschen-Ausrichtstation.

Mit der Kamera 7 werden weiterhin auch die beiden außenliegenden vertikalen Randbereiche des Flaschenkörpers der jeweils an der Erfassungsposition befindlichen Flasche 2 vor dem weißen Hintergrund der Fläche 9.1 abgebildet. Aus dem Verlauf dieser Randbereiche, die beispielsweise außerhalb der Prägung im Kamerabild im wesentlichen geradlinig erscheinen und im Bereich einer Prägung eine auffällige Welligkeit aufweisen, ist bereits eine erste grobe Aussage über die tatsächliche Orientierung der jeweiligen, an der Erfassungsposition befindlichen Flasche 2 möglich, so dass der Verlauf der Randbereiche im Kamerabild in der Auswert- und Steuerelektronik 10 unterstützend bei der Bestimmung der tatsächlichen Orientierung der jeweiligen Flasche 2 und der Abweichung von der Soll-Orientierung verarbeitet werden kann.

Die Erfindung wurde voranstehend an einem Ausführungsbeispiel beschrieben. Es versteht sich, dass zahlreiche Änderungen sowie Abwandlungen möglich sind, ohne dass dadurch der der Erfindung zugrunde liegende Erfindungsgedanke verlassen wird. So ist es beispielsweise möglich, wenigstens zwei Vorrichtungen 1 in Transportrichtung A aufeinanderfolgend an der jeweiligen Transportstrecke 3 bzw. 4 vorzusehen, wobei dann aufgrund des Messergebnisses der in Transportrichtung ersten Vorrichtung 1 ein erstes Ausrichten der Flaschen 2 erfolgt und an der zweiten Vorrichtung 1 die Orientierung der Flaschen 2 nochmals überprüft wird und ggf. ein nochmaliges Ausrichten erfolgt.

Abweichend von der beschriebenen Ausführungsform kann das Leuchtschirmelement 6 auch so ausgeführt sein, dass anstelle der diskreten, an der Außenseite des Leuchtschirmelementes 6 vorgesehenen Licht aussendenden Elemente andere Mittel verwendet sind, die eine möglichst gleichmäßige Beleuchtung der Innenfläche 6.1 sicher stellen. So kann das Leuchtschirmelement z.B. von einer ein- oder mehrlagige, Licht einer oder mehrerer Lichtquellen flächig abstrahlenden Lichtleiteranordnung gebildet sein, z.B. an der konvexen Außenseite einer gekrümmten Streuscheibe, die dann mit ihrer konkaven Innenseite die Innenfläche des Leuchtschirmes bildet.

### Bezugszeichenliste

- 1: Vorrichtung
- 2: Flasche
- 3, 4: Transportstrecke
- 5: Leuchtschirm
- 5.1, 5.2: Rand des Leuchtschirmes
- 6: Leuchtschirmelement
- 6.1: konkave Innenseite
- 6.2: konvexe Außenseite
- 7: Kamera
- 7.1: Kameraachse
- 8: Öffnung im Leuchtschirm
- 9: Flächenelement
- 9.1: Fläche des Flächenelementes bzw. weißer Hintergrund
- 10: Auswert- und Steuerelektronik

- α: Öffnungswinkel der Kamera 7
- A: Transportrichtung
- B, C: Lichtstrahl
- H: Höhe des Leuchtschirmes
- M: vertikale Mittel- oder Symmetrieebene
- LSA: Krümmungsachse des Leuchtschirmes 5.

## Patentansprüche

1. Vorrichtung zur Erfassung von Strukturen, wie Profilierungen oder Prägungen, an Körpern von Flaschen oder dergl. Behälter (2), mit einem an einer Erfassungsposition an einer Seite einer Transportstrecke (3, 4) für die Behälter (2) Leuchtschirm (5), und mit wenigstens einem den jeweiligen Behälterkörper optisch abtastenden optoelektrischen Sensor (7) zur Erzeugung eines Sensorsignals, das dem am Körper des jeweiligen Behälters (2) reflektierten Licht des Leuchtschirmes (5) entspricht **dadurch gekennzeichnet, dass** der Leuchtschirm (5) eine um wenigstens eine Krümmungsachse (LSA) konkav gekrümmte, der Erfassungsposition zugewandte und Licht aussendende Leuchtfläche (6.1) bildet.

2. Vorrichtung nach Anspruch 1, **dadurch gekennzeichnet, dass** der wenigstens eine Sensor eine elektronische Kamera (7) ist, die mit ihrer Optik im Bereich des Leuchtschirmes (5) vorgesehen ist, und zwar zur Erzeugung eines Kamerabildes mit dem am Körper des Behälters (2) reflektierten Licht des Leuchtschirmes (5).

3. Vorrichtung nach Anspruch 1 oder 2, **dadurch gekennzeichnet, dass** die wenigstens eine Krümmungsachse (LSA) der Leuchtfläche (6.1) des Leuchtschirmes (5) parallel zu der Achse der Behälter (2) an der Erfassungsposition orientiert ist.

4. Vorrichtung nach einem der vorhergehenden Ansprüche, **dadurch gekennzeichnet, dass** die Behälter (2) an der Erfassungsposition mit ihrer Behälterachse in vertikaler Richtung orientiert sind.

5. Vorrichtung nach einem der vorhergehenden Ansprüche, **dadurch gekennzeichnet, dass** der Leuchtschirm (5) an seiner konkaven Leuchtfläche (6.1) kreiszylinderförmig oder annäherend kreiszylinderförmig gekrümmt ist.

6. Vorrichtung nach Anspruch 5, **dadurch gekennzeichnet, dass** die Krümmungsachse (LSA) der Leuchtfläche (6.1) des Leuchtschirmes (5) achsgleich mit der Achse des jeweiligen Behälters in der Erfassungsposition angeordnet ist.

7. Vorrichtung nach einem der vorhergehenden Ansprüche, **dadurch gekennzeichnet, dass** im Leuchtschirm (5) eine Öffnung (8) für die Kamera (7) vorgesehen ist, die an der der Leuchtfläche (6.1) abgewandten Außenseite des Leuchtschirmes (5) vorgesehen ist.

8. Vorrichtung nach einem der vorhergehenden Ansprüche, **dadurch gekennzeichnet, dass** der Krümmungsradius der Leuchtfläche (6.1) des Leuchtschirmes (5) um ein Vielfaches größer ist als der halbe Durchmesser der Behälter (2) oder des jeweils zu erfassenden Bereichs der Behälter.

9. Vorrichtung nach einem der vorhergehenden Ansprüche, **dadurch gekennzeichnet, dass** sich der Leuchtschirm (5) oder dessen Leuchtfläche (6.1) über einen WinkelBereich deutlich größer als 90° um die wenigstens eine Krümmungsachse (LSA) erstrecken.

10. Vorrichtung nach Anspruch 9, **dadurch gekennzeichnet, dass** sich der Leuchtschirm (5) oder dessen Leuchtfläche (6.1) über einen Winkelbereich von etwas weniger als 180° um die wenigstens eine Krümmungsachse (LSA) erstrecken.

11. Vorrichtung nach Anspruch 9, **dadurch gekennzeichnet, dass** sich der Leuchtschirm (5) oder dessen Leuchtfläche (6.1) über einen Winkelbereich von etwas mehr als 180° um die wenigstens eine Krümmungsachse (LSA) erstrecken.

12. Vorrichtung nach einem der vorhergehenden Ansprüche, **dadurch gekennzeichnet, dass** der Leuchtschirm (5) von wenigstens einem Leuchtschirmelement (6) aus einem transluzenten Material und mit Licht streuenden Eigenschaften gebildet ist, beispielsweise von wenigstens einem Leuchtschirmelement (6) aus einem Milchglas oder einem milchglasartigen Material, und dass an der der Leuchtfläche (6.1) abgewandten Außenfläche des wenigstens einen Leuchtschirmelement (6) Licht erzeugende Elemente vorgesehen sind.

13. Vorrichtung nach Anspruch 12, **dadurch gekennzeichnet, dass** die Licht erzeugenden Elemente Gasentladungslampen oder Leuchtstoffröhren und/oder LEDs sind.

14. Vorrichtung nach Anspruch 2, **dadurch gekennzeichnet, dass** dem Leuchtschirm (5) und der Kamera (7) an der Transportstrecke (3, 4) gegenüberliegend ein einen Hintergrund (9.1), vorzugsweise einen weißen Hintergrund bildendes Flächenelement (9) vorgesehen ist.

15. Vorrichtung nach Anspruch 14, **dadurch gekennzeichnet, dass** der Öffnungswinkel der Kamera so gewählt ist, dass im Kamerabild auch die beiden, sich in Richtung der Behälterachse erstreckenden Randbereiche des Behälterskörpers vor dem Hintergrund (9.1) erfasst werden.

16. Vorrichtung nach Anspruch 2, **dadurch gekennzeichnet, dass** sie symmetrisch zu einer Mittelebene (M) ausgebildet ist, die die Kamerachse (7.1) sowie die wenigstens eine Krümmungsachse (LSA) des Leuchtschirmes (5) und/oder die Achse des jeweiligen in der Erfassungsposition befindlichen Behälters (2) einschließt.

17. Vorrichtung nach Anspruch 2, **dadurch gekennzeichnet, dass** die Kamera (7) mit einer Auswert- und Steuerelektronik (10) mit Bildverarbeitung (10) verbunden ist.

18. Vorrichtung nach einem der vorhergehenden Ansprüche, **dadurch gekennzeichnet, dass** sie Bestandteil einer die Orientierung der Behälter (2) auf der Transportstrecke (3, 4) überwachenden und/oder die Behälter (2) auf der Transportstrecke (3, 4) in einer vorgeschriebenen Orientierung ausrichtenden Station, beispielsweise einer Etikettiermaschine ist.

19. Vorrichtung nach einem der vorhergehenden Ansprüche, **dadurch gekennzeichnet, dass** die Transportstrecke (3) von einem linearen Transporteur gebildet ist.

20. Vorrichtung nach einem der Ansprüche 1 bis 18, **dadurch gekennzeichnet, dass** die kreisförmige Transportstrecke (4) von einem um eine vertikale Maschinenachse umlaufend angetriebenen Drehtisch oder Rotor gebildet ist.

21. Vorrichtung nach Anspruch 20, **dadurch gekennzeichnet, dass** der Leuchtschirm (5) und die Kamera (7) sich außerhalb der kreisförmigen Transportstrecke (4) befinden.

## Claims

1. Device for detecting structures, such as profiles or stampings, on bodies of bottles or similar containers (2), the said device having a fluorescent screen (5) at a detecting position on one side of a transport section (3,4) for the containers (2), and at least one opto-electric sensor (7) that scans the respective container body in an optical manner for generating a sensor signal, which corresponds to the light of the fluorescent screen (5) reflected at the body of the respective container (2), **characterised in that** the fluorescent screen (5) forms a fluorescent face (6.1) that is concavely curved about at least one axis of curvature (LSA), faces the detecting position and transmits light.

2. Device according to claim 1, **characterised in that** the at least one sensor is an electronic camera (7), which is provided with its lens in the region of the fluorescent screen (5) so as to generate a camera image with the light of the fluorescent screen (5) reflected at the body of the container (2).

3. Device according to claim 1 or 2, **characterised in that** the at least one axis of curvature (LSA) of the fluorescent face (6.1) of the fluorescent screen (5) is orientated parallel to the axis of the containers (2) at the detecting position,

4. Device according to one of the preceding claims, **characterised in that** the containers (2) are orientated at the detecting position with their container axes in the vertical direction.

5. Device according to one of the preceding claims, **characterised in that** the fluorescent screen (5) is curved at its concave fluorescent face (6.1) in the shape of a circular cylinder or in the approximate shape of a circular cylinder.

6. Device according to claim 5, **characterised in that** the axis of curvature (LSA) of the fluorescent face (6.1) of the fluorescent screen (5) is disposed equi-axially with the axis of the respective container in the detecting position.

7. Device according to one of the preceding claims, **characterised in that** an opening (8) for the camera (7) is provided in the fluorescent screen (5), the said camera being provided on the outside of the fluorescent screen (5) remote from the fluorescent face (6.1).

8. Device according to one of the preceding claims, **characterised in that** the radius of curvature of the fluorescent face (6.1) of the fluorescent screen (5) is greater by a multiple than half the diameter of the containers (2) or of the respective region of the container to be detected.

9. Device according to one of the preceding claims, **characterised in that** the fluorescent screen (5) or its fluorescent face (6.1) extend over an angular region that is clearly greater than 90° about the at least one axis of curvature (LSA).

10. Device according to claim 9, **characterised in that** the fluorescent screen (5) or its fluorescent face (6.1) extend over an angular region a little less than 180° about the at least one axis of curvature (LSA).

11. Device according to claim 9, **characterised in that** the fluorescent screen (5) or its fluorescent face (6.1) extend over an angular region of a little more than 180° about the at least one axis of curvature (LSA).

12. Device according to one of the preceding claims, **characterised in that** the fluorescent screen (5) is formed by at least one fluorescent screen element (6) that is produced from a translucent material and has light dispersing characteristics, for example by at least one fluorescent screen element (6) that is produced from a translucent glass or from a translucent glass type material, and **in that** light-generating elements are provided on the outside face of the at least one fluorescent screen element (6) remote from fluorescent face (6.1).

13. Device according to claim 12, **characterised in that** the light-generating elements are gas discharge lamps or fluorescent tubes and/or LEDs.

14. Device according to claim 2, **characterised in that** a surface element (9) that forms a background (9.1), preferably a white background is provided opposite the fluorescent screen (5) and the camera (7) on the transport section (3, 4).

15. Device according to claim 14, **characterised in that** the aperture angle of the camera is selected such that in the camera image the two edge regions of the container body that extend in the direction of the container axis are also detected in front of the background (9.1).

16. Device according to claim 2, **characterised in that** the said device is designed symmetrically relative to a central plane (M), which includes the camera axis (7.1) as well as the at least one axis of curvature (LSA) of the fluorescent screen (5) and/or the axis of the respective container (2) that is situated in the detecting position.

17. Device according to claim 2, **characterised in that** the camera (7) is connected to an evaluating and control electronics (10) with image processing means (10).

18. Device according to one of the preceding claims, **characterised in that** the said device is a component part of a station that monitors the orientation of the containers (2) on the transport section (3.2) and/or aligns the containers (2) on the transport section (3, 4) in a prescribed orientation, for example a labelling machine.

19. Device according to one of the preceding claims, **characterised in that** the transport section (3) is formed by a linear conveying means.

20. Device according to one of claims 1 to 18, **characterised in that** the circular transport section (4) is formed by a turntable or rotor that is driven in a rotating manner about a vertical machine axis.

21. Device according to claim 20, **characterised in that** the fluorescent screen (5) and the camera (7) are situated externally of the circular transport section (4).

## Revendications

1. Dispositif pour détecter des structures, telles que profilés ou empreintes, dans des corps de bouteilles ou récipients similaires (2), avec un écran luminescent (5) dans une position de détection sur un côté d'une ligne de transport (3, 4) pour les récipients (2), et avec au moins un capteur (7) optoélectrique balayant optiquement le corps de récipient respectif pour produire un signal de capteur, qui correspond à la lumière de l'écran luminescent (5) réfléchie sur le corps du récipient (2) concerné, **caractérisé en ce que** l'écran luminescent (5) forme une surface luminescente (6.1) émettant de la lumière et tournée vers la position de détection, incurvée de façon concave autour d'au moins un axe de courbure (LSA).

2. Dispositif selon la revendication 1, **caractérisé en ce que** le au moins un capteur est une caméra électronique (7) qui est prévue avec son instrument optique dans la zone de l'écran luminescent (5), et en particulier pour produire une image de caméra avec la lumière de l'écran luminescent (5) réfléchie sur le corps du récipient (2).

3. Dispositif selon la revendication 1 ou 2, **caractérisé en ce que** le au moins un axe de courbure (LSA) de la surface luminescente (6.1) de l'écran luminescent (5) est orienté parallèlement à l'axe du récipient (2) dans la position de détection.

4. Dispositif selon une des revendications précédentes, **caractérisé en ce que** les récipients (2) dans la position de détection sont orientés avec leurs axes de récipient dans le sens vertical.

5. Dispositif selon une des revendications précédentes, **caractérisé en ce que** l'écran luminescent (5) est incurvé sur sa surface luminescente (6.1) concave en forme de cylindre ou approximativement en forme de cylindre.

6. Dispositif selon la revendication 5, **caractérisé en ce que** l'axe de courbure (LSA) de la surface luminescente (6.1) de l'écran luminescent (5) est disposé sur le même axe que celui du récipient respectif dans la position de détection.

7. Dispositif selon une des revendications précédentes, **caractérisé en ce que** dans l'écran luminescent (5) est prévue une ouverture (8) pour la caméra (7) qui est prévue sur la face externe de l'écran luminescent (5) opposée à la surface luminescente (6.1).

8. Dispositif selon une des revendications précédentes, **caractérisé en ce que** le rayon de courbure de la surface luminescente (6.1) de l'écran luminescent (5) est supérieur d'un multiple au demi diamètre du récipient (2) ou de la zone du récipient à détecter respectivement.

9. Dispositif selon une des revendications précédentes, **caractérisé en ce que** l'écran luminescent (5) ou sa surface luminescente (6.1) s'étendent sur une plage angulaire nettement supérieure à 90° autour d'au moins un axe de courbure (LSA).

10. Dispositif selon la revendication 9, **caractérisé en ce que** l'écran luminescent (5) ou sa surface luminescente (6.1) s'étendent sur une plage angulaire de moins de 180° autour d'au moins un axe de courbure (LSA).

11. Dispositif selon la revendication 9, **caractérisé en ce que** l'écran luminescent (5) ou sa surface luminescente (6.1) s'étendent sur une plage angulaire de plus de 180° autour d'au moins un axe de courbure (LSA).

12. Dispositif selon une des revendications précédentes, **caractérisé en ce que** l'écran luminescent (5) est formé par au moins un élément d'écran luminescent (6) dans un matériau translucide et avec des propriétés de diffusion de la lumière, par exemple par au moins un élément d'écran luminescent (6) en verre opale ou en matériau de type verre opale, et **en ce que** sur la surface externe opposée à la surface luminescente (6.1) de au moins un élément d'écran luminescent (6) sont prévus des éléments produisant la lumière.

13. Dispositif selon la revendication 12, **caractérisé en ce que** les éléments produisant la lumière sont des lampes à décharge ou des tubes fluorescents et/ou des DEL.

14. Dispositif selon la revendication 2, **caractérisé en ce qu'**un élément de surface (9) formant un arrière-plan (9.1), de préférence un arrière-plan blanc, est prévu en face de l'écran luminescent (5) et de la caméra (7) sur la ligne de transport (3, 4).

15. Dispositif selon la revendication 14, **caractérisé en ce que** l'angle d'ouverture de la caméra est sélectionné de telle sorte que dans l'image de caméra, également les deux zones marginales, s'étendant en direction de l'axe du récipient, du corps de récipient sont détectées au premier plan (9.1).

16. Dispositif selon la revendication 2, **caractérisé en ce qu'**il est configuré symétriquement à un plan central (M) qui inclut l'axe de caméra (7.1), ainsi qu'au moins un axe de courbure (LSA) de l'écran luminescent (5) et/ou l'axe du récipient respectif (2) se trouvant dans la position de détection.

17. Dispositif selon la revendication 2, **caractérisé en ce que** la caméra (7) est reliée à un circuit électronique d'évaluation et de commande (10) avec traitement d'image (10).

18. Dispositif selon une des revendications précédentes, **caractérisé en ce qu'**il forme un composant d'une station, par exemple d'une machine d'étiquettage, contrôlant l'orientation des récipients (2) sur la ligne de transport (3, 4), et/ou alignant les récipients (2) sur la ligne de transport (3, 4) dans un sens prédéterminé.

19. Dispositif selon une des revendications précédentes, **caractérisé en ce que** la ligne de transport (3) est formée d'un transporteur linéaire.

20. Dispositif selon une des revendications 1 à 18, **caractérisé en ce que** la ligne de transport circulaire (4) est formée d'une table rotative, ou rotor, entraîné(e) autour d'un axe mécanique vertical.

21. Dispositif selon la revendication 20, **caractérisé en ce que** l'écran luminescent (5) et la caméra (7) se trouvent à l'extérieur de la ligne de transport circulaire (4).
